# FASCICULE DE BREVET EUROPEEN

(11) **EP 1 899 251 B1**
(45) Date de publication et mention de la délivrance du brevet: **17.08.2011**
(21) Numéro de dépôt: 06778983.4
(22) Date de dépôt: 27.06.2006
(51) Int. Cl.: B65H 23/32

(54) **DISPOSITIF D'APPROVISIONNEMENT EN BANDE D'UNE MACHINE A PARTIR D'UNE BOBINE**
BAHNZUFUHRVORRICHTUNG EINER MASCHINE VON EINER SPULE AUS
DEVICE FOR FEEDING A WEB OF A MACHINE OFF OF A SPOOL

(30) Priorité: 01.07.2005 FR 0552001
(43) Date de publication de la demande: 19.03.2008
(73) Titulaire: SARL Additif Société à responsabilité limitée, 39100 Foucherans (FR)
(72) Inventeur: POURCHET, Bernard, F-21130 Billey (FR); POURCHET, Jean-Yves, F-39100 Jouhe (FR)
(74) Mandataire: Rhein, Alain
(86) Numéro de dépôt international: PCT/FR2006/050639
(87) Numéro de publication internationale: WO 2007/003844

(56) Documents cités:
- WO-A-94/10039
- DE-A1- 2 610 957
- GB-A- 279 608
- US-A- 3 583 888
- US-A- 5 016 801
- US-B1- 6 214 147

## Description

La présente invention concerne un dispositif d'approvisionnement en bande d'une machine, notamment d'une machine d'emballage ou d'arts graphiques, comprenant un châssis sur lequel sont montés, d'une part, au moins un arbre destiné à recevoir une bobine de bande et apte à dérouler ladite bande de film vers des moyens de mise sous tension et, d'autre part, des moyens aptes à effectuer un renvoi d'angle de ladite bande vers ladite machine.

La présente invention entre dans le domaine du convoyage de bande pour l'alimentation d'une machine, préférentiellement de bande constituée d'un film plastique pour l'alimentation de machine d'emballage. Une telle machine trouve son application dans de nombreux domaines, mais tout particulièrement dans l'emballage alimentaire, par exemple dans le cas d'une thermoformeuse, d'une operculeuse ou similaire.

A ce propos, dans le cas d'une thermoformeuse ou d'une operculeuse, la bande de la bobine est constituée en matière plastique, comme du polypropylène, du polyéthylène, du polychlorure de vinyle (PVC) ou similaire.

Sur une chaîne de fabrication, une machine d'emballage est alimentée par déroulement d'une bobine de film d'emballage montée sur un dispositif d'alimentation. Un tel dispositif d'alimentation comprend de manière connue un arbre dérouleur sur lequel la bobine est enfilée horizontalement, ainsi que des moyens d'appel et de tension de la bande issue du déroulement de la bobine. La bande de film alimente donc avec une tension constante l'entrée de ladite machine d'emballage.

Un tel dispositif d'alimentation est généralement situé en bout de chaîne, dans sa continuité, pour alimenter en ligne ladite machine d'emballage. Toutefois, cette disposition pose un problème d'encombrement et d'espace requis pour le chargement et le déchargement de la bobine sur celui-ci, notamment à l'aide d'un chariot de type élévateur ou autre qui nécessite un espace de mouvement important. De plus, la machine d'emballage n'est pas forcément située en bout de chaîne et une longueur importante de film est souvent déroulée depuis l'extrémité de la chaîne où est situé le dispositif d'alimentation et l'emplacement de ladite machine d'emballage. Cette longueur est gâchée quand le film se décale latéralement au travers et donc à la sortie du dispositif d'alimentation et qu'il n'est plus positionné en vis-à-vis des produits à emballer au niveau de la machine. En effet, le réglage nécessaire pour compenser ce décalage implique la perte du film déjà déroulé. De surcroît, le décalage dudit film peut entraîner un mauvais emballage des produits, ces derniers et souvent leur contenu sont alors perdus.

C'est pourquoi il convient de réduire cette longueur de film déroulé entre le dispositif d'alimentation et la machine d'emballage. Des dispositifs d'alimentation de l'état de la technique comprennent des moyens aptes à former un retour d'angle dans le déroulement de la bande. Ainsi, un tel dispositif d'alimentation peut être disposé latéralement à la chaîne d'emballage, à proximité de la machine. Pour ce faire, en sortie du dispositif d'alimentation, un arbre de renvoi d'équerre, orienté à 45° par rapport à l'arbre dérouleur, oriente la bande à 90° vers l'entrée de la machine d'emballage. Un tel dispositif est décrit dans le document WO 94/10039 A.

Un autre avantage réside dans le fait que l'espace de manipulation de la bobine par un chariot est plus important de part et d'autre de la chaîne plutôt qu'à une extrémité, facilitant ainsi le chargement et le déchargement de la bobine.

Toutefois, un inconvénient de ces dispositifs réside encore dans le gâchis de bande lorsqu'un décalage de la bande survient. En effet, un moyen simple et efficace de pallier ce décalage est d'appliquer un réglage audit arbre dérouleur, par translation latérale, de manière à compenser le décalage en sortie du dispositif d'alimentation et donc en entrée de la machine d'emballage. Pour autant, la longueur de bande déroulée au travers des moyens d'appel et de tension du film, de l'ordre de plusieurs dizaines de mètres, a déjà subi le décalage et génère de la gâche.

Un autre type de réglage est décrit dans le document DE 2610957 au travers d'une rotation par rapport à un pivot vertical. Toutefois, cette solution reste encombrante et complexe à mettre en oeuvre pour une solution peu satisfaisante.

L'invention a pour but de pallier les inconvénients de l'état de la technique en proposant un système d'approvisionnement en film d'une machine d'emballage à partir d'un dispositif d'alimentation permettant une diminution de la gâche de film lors du décalage de ce dernier au cours de son déroulement. De plus, ce système offre toujours une disposition avantageuse dudit dispositif d'alimentation, prévu de surcroît particulièrement compact, économisant ainsi l'espace et facilitant l'accès et la manipulation.

Pour ce faire, la présente invention concerne un dispositif d'approvisionnement en bande d'une machine, notamment d'une machine d'emballage ou d'arts graphiques, comprenant un châssis sur lequel sont montés, d'une part, au moins un arbre destiné à recevoir une bobine de bande et apte à dérouler ladite bande vers des moyens de mise sous tension et, d'autre part, des moyens aptes à effectuer un renvoi d'angle de ladite bande vers ladite machine.

Une caractéristique de l'invention réside dans le fait que lesdits moyens de renvoi d'angle, notamment de renvoi d'équerre, sont mobiles en translation au travers de moyens de réglage.

De plus, dispositif d'approvisionnement selon la revendication 1, caractérisé par le fait que lesdits moyens de renvoi d'angle, sont mobiles en coulissement.

Selon d'autres caractéristiques du dispositif selon l'invention, les moyens de réglages comprennent au moins un galet apte à coopérer avec au moins un orifice oblong ménagé dans ledit châssis.

Avantageusement, les moyens de réglages comprennent au moins un coulisseau coulissant sur un axe solidaire dudit châssis.

De préférence, les moyens de réglages comprennent des moyens de commande du réglage.

De plus, les moyens de commande du réglage sont automatisés et/ou gradués.

L'invention concerne aussi une chaîne d'emballage comprenant une machine, telle une machine d'arts graphiques, d'emballage, une thermoformeuse ou une operculeuse, alimentée en bande par un dispositif d'approvisionnement selon l'invention.

D'autres caractéristiques et avantages de l'invention ressortiront de la description détaillée qui va suivre des modes de réalisation non limitatifs de l'invention, en référence aux figures annexées dans lesquelles :
- la figure 1 représente une vue en perspective d'un dispositif d'approvisionnement selon un mode de réalisation le long d'une chaîne d'emballage ;
- la figure 2 est une représentation partielle d'une partie du dispositif selon l'invention ; et
- la figure 3 est une autre représentation partielle d'une partie du dispositif selon l'invention.

La présente invention concerne un dispositif d'approvisionnement 1 en bande d'une machine sur une chaîne 2. Préférentiellement, mais non limitativement, l'invention trouvera son application dans l'approvisionnement de machine d'emballage sur une chaîne d'emballage 2. La présente invention trouvera aussi son application dans le domaine de l'approvisionnement de machine d'arts graphiques, par exemple dans le domaine de l'imprimerie ou autre.

Comme visible sur le mode de réalisation de la figures 1, le dispositif d'approvisionnement 1 comprend un châssis 3 sur lequel sont montés au moins un arbre 4 destiné à recevoir une bobine 5 et apte à dérouler une bande 6 vers des moyens 7 de mise sous tension de ladite bande 6.

A ce propos, le dispositif d'approvisionnement 1 selon l'invention peut être destiné à tout type d'emballage, mais tout particulièrement à l'emballage dans le domaine alimentaire. Il convient alors de noter que, dans ce cas, la bobine 5 est constituée d'un film en matière plastique, comme du polypropylène, du polyéthylène, du polychlorure de vinyle ou analogue. La machine d'emballage, non représentée, peut alors être une thermoformeuse, un operculeuse ou similaire. De plus, le dispositif d'approvisionnement 1 selon l'invention concerne tout particulièrement un film plastique d'une forte épaisseur, de l'ordre de plusieurs centaines de microns, par exemple 500 microns.

Toutefois, dans l'imprimerie ou le domaine du textile, la bobine 5 sera réciproquement constituée de papier ou de tissus.

La figure 1 concerne un mode de réalisation du dispositif d'alimentation de film supérieur. Comme visible sur cette figure, le dispositif d'approvisionnement 1 est positionné latéralement par rapport à la chaîne d'emballage 2 de manière à dégager l'espace situé en extrémité de ladite chaîne 2. Ce positionnement de côté offre l'avantage d'économiser de l'espace en limitant l'encombrement du fait que le dispositif 1 est prévu particulièrement compact. De plus, cette situation permet un chargement et un déchargement aisé des bobines 5 sur ledit dispositif d'emballage 1.

Afin de permettre l'alimentation de la machine d'emballage, le dispositif d'approvisionnement 1 comprend des moyens 8 aptes à effectuer un renvoi d'angle, préférentiellement d'équerre, de ladite bande 6 vers ladite machine d'emballage. Ce renvoi à 90° est réalisé de manière à permettre le déroulement de la bande 6 dans le sens de la chaîne d'emballage 2.

Dans le cas particulier d'un renvoi angulaire préférentiellement d'équerre, les moyens de renvoi d'équerre 8 comprennent un arbre 9 monté transversalement, suivant un angle de 45° par rapport au sens de déroulement de la bobine 5, sur un chariot 10 et en rotation suivant son axe longitudinal, à la manière d'un rouleau. Ainsi, le dispositif d'approvisionnement 1 peut être disposé latéralement par rapport à la chaîne d'emballage 2 et alimenter la machine d'emballage longitudinalement.

Un avantage du dispositif d'approvisionnement 1 selon l'invention réside dans la mobilité de l'arbre 9 de sorte que son réglage transversal permet de corriger un éventuel décalage de la bande 6. De ce fait, le temps de correction du film est minimisé à la seule portion 11 de bande 6 située entre la sortie du dispositif d'approvisionnement 1 et l'entrée de la machine d'emballage.

Pour ce faire, lesdits moyens de renvoi d'équerre 8 sont mobiles en translation au travers de moyens de réglage 12. Plus particulièrement, ces moyens de renvoi 8 sont mobiles en coulissement.

Selon un mode particulier de réalisation, les moyens de réglage 12 comprennent au moins un galet 14 apte à coopérer avec au moins un orifice 13 oblong ménagé dans ledit châssis 3 et visible sur la figure 4. De préférence, selon la figure 3, les moyens de réglage 12 comprennent deux galets 13, solidaires d'un bord 15 du chariot 10, destinés à coopérer avec deux orifices 14 réalisés en vis-à-vis dans ledit châssis 3. Un galet 13 peut être prévu libre en rotation de manière à autoriser son coulissement le long de l'orifice allongé 14 correspondant.

De plus, les moyens de réglages 12 comprennent au moins un coulisseau 16 coulissant sur un axe 17 solidaire dudit châssis 3. De préférence, selon la figure 3, les moyens de réglage 12 comprennent deux coulisseaux 16, solidaires du bord opposé 18 du chariot 10, destinés à glisser le long d'un axe 17 visible sur la figure 3. Ces coulisseaux 16 peuvent être prévus creux et équipés d'un roulement pour améliorer leur déplacement le long de l'axe 17.

Les moyens de réglage 12 comprennent encore des moyens 19 de commande du réglage. Ces derniers peuvent se présenter sous la forme d'un couple vis/écrou comme visible sur la figure 3, formant ainsi une molette qu'il suffit de tourner pour ajuster latéralement le chariot 10, et par conséquent l'arbre 9. Ce système vis/écrou peut être disposé de manière à faire coopérer une vis solidaire du chariot 10 avec un trou 20 taraudé dans ledit châssis 3.

Dans un mode de réalisation particulier, non représenté, les moyens de commande du réglage 19 peuvent être gradués et/ou automatisés de sorte que le décalage de la bande 6 peut être automatiquement détecté et compensé par un actionnement du couple vis/écrou, notamment sous l'action d'un moteur ou similaire.

Il convient de noter que le châssis 3 comprend des moyens 22 aptes à supporter une bobine 5 au cours de son déroulement. En particulier, ces moyens support 22 peuvent comprendre un bras articulé en rotation sur ledit châssis 3 de manière à basculer pour permettre la mise en place d'une bobine neuve ou de rechange.

L'invention concerne encore une chaîne 2, notamment d'emballage, comprenant une machine, réciproquement d'emballage, telle une thermoformeuse ou un operculeuse, alimentée en film par un dispositif d'approvisionnement 1 précédemment décrit. Ce type de chaîne est préférentiellement, mais non limitativement, utilisé dans le domaine de l'emballage alimentaire, mais peut-être utilisées dans l'imprimerie, le textile.

## Revendications

1. Dispositif d'approvisionnement (1) en bande (6) d'une machine, notamment d'une machine d'emballage ou d'arts graphiques, comprenant un châssis (3) sur lequel sont montés, d'une part, au moins un arbre (4) destiné à recevoir une bobine (5) de bande (6) et apte à dérouler ladite bande (6) vers des moyens (7) de mise sous tension et, d'autre part, des moyens (8) aptes à effectuer un renvoi d'angle de ladite bande (6) vers ladite machine, **caractérisé par le fait que** lesdits moyens (8) de renvoi d'angle, notamment de renvoi d'équerre, sont mobiles en translation et en coulissement au travers de moyens de réglage (12).

2. Dispositif d'approvisionnement (1) selon la revendication 1, **caractérisé par le fait que** les moyens de réglages (12) comprennent au moins un galet (13) apte à coopérer avec au moins un orifice (14) oblong ménagé dans ledit châssis (3).

3. Dispositif d'approvisionnement (1) selon l'une quelconque des revendications précédentes, **caractérisé par le fait que** les moyens de réglages (12) comprennent au moins un coulisseau (16) coulissant sur un axe (17) solidaire dudit châssis (3).

4. Dispositif d'approvisionnement (1) selon l'une quelconque des revendications précédentes, **caractérisé par le fait que** les moyens de réglages (12) comprennent des moyens de commande du réglage (19).

5. Dispositif d'approvisionnement (1) selon la revendication 4, **caractérisé par le fait que** les moyens de commande (19) du réglage sont automatisés et/ou gradués.

6. Chaîne d'emballage comprenant une machine, telle une machine d'arts graphiques, d'emballage, une thermoformeuse ou une operculeuse, alimentée en bande par un dispositif d'approvisionnement (1) selon l'une quelconque des revendications 1 à 5.

## Claims

1. Device for supplying (1) a web (6) to a machine, in particular to a packaging or printing machine, including a frame (3) on which, on the one hand, at least one shaft (4) aimed at receiving a reel (5) with a web (6) and capable of unwinding said web (6) towards tensioning means (7) and, on the other hand, means (8) capable of carrying out a deviation of said web (6) towards said machine, are mounted, wherein said means (8) for deviating, in particular for deviating at right angle, are movable in translation and by sliding through adjusting means (12).

2. Supply device (1) according to claim 1, wherein the adjusting means (12) comprise at least one castor (13) capable of cooperating with at least one elongated opening (14) provided for in said frame (3).

3. Supply device (I) according to any of the preceding claims, wherein the adjusting means (12) comprise at least one slide (16) sliding on an axis (17) integral with said frame (3).

4. Supply device (1) according to any of the preceding claims, wherein the adjusting means (12) comprise means for controlling the adjustment (19).

5. Supply device (1) according to claim 4, wherein the means for controlling (19) the adjustment are automated and/or graduated.

6. Packaging chain, comprising a machine, such as a printing, packaging, thermoformers or tray sealers, supplied with a web by a supply device (1) according to any of claims 1 to 5.

## Patentansprüche

1. Vorrichtung zum Zuführen (1) eines Bandes (6) zu einer Maschine, insbesondere zu einer Verpackungs- oder Druckereimaschine, umfassend einen Rahmen (3), auf welchem einerseits zumindest eine Welle (4), vorgesehen, um eine Spule (5) mit einem Band (6) aufzunehmen, und geeignet, um das besagte Band (6) in Richtung zu Nachspannungsmitteln (7) abzurollen, und andererseits Mittel (8), geeignet, um eine Umlenkung des besagten Bandes (6) in Richtung zu der besagten Maschine auszuführen, montiert sind, **dadurch gekennzeichnet, dass** die besagten Mittel zur Umlenkung (8), insbesondere zur rechtwinkligen Umlenkung, über Einstellungsmittel (12) translations- und gleitbeweglich sind.

2. Zufuhrvorrichtung (1) nach Anspruch 1, **dadurch gekennzeichnet, dass** die Einstellungsmittel (12) zumindest eine Laufrolle (13) umfassen, die geeignet ist, um mit zumindest einer länglichen Öffnung (14) zusammenzuwirken, die in dem besagten Rahmen (3) vorgesehen ist.

3. Zufuhrvorrichtung (1) nach irgendeinem der vorgehenden Ansprüche, **dadurch gekennzeichnet, dass** die Einstellungsmittel (12) zumindest ein Gleitstück (16) umfassen, das auf einer Welle (17) gleitet, die mit dem besagten Rahmen (3) fest verbunden ist.

4. Zufuhrvorrichtung (1) nach irgendeinem der vorgehenden Ansprüche, **dadurch gekennzeichnet, dass** die Einstellungsmittel (12) Mittel zur Steuerung der Einstellung (19) umfassen.

5. Zubringereinrichtung (1) nach Anspruch 4, **dadurch gekennzeichnet, dass** die Mittel zur Steuerung (19) der Einstellung automatisiert und/oder abgestuft sind.

6. Verpackungskette, umfassend eine Maschine wie eine Druckereimaschine, eine Verpackungsmaschine, eine Thermoformmaschine oder eine Schalensiegelmaschine, die durch eine Zufuhrvorrichtung (1) nach irgendeinem der Ansprüche 1 bis 5 mit einem Band versorgt wird.
